# EUROPÄISCHE PATENTSCHRIFT

(11) **EP 0 454 800 B1**
(45) Veröffentlichungstag und Bekanntmachung des Hinweises auf die Patenterteilung: **30.12.1992**
(21) Anmeldenummer: 90915397.5
(22) Anmeldetag: 31.10.1990
(51) Int. Cl.: E04B 1/76, E04B 1/80

(54) **VERFAHREN ZUM BEFESTIGEN VON BAUTEILEN AN EINER AUSSENISOLATION**
PROCESS FOR FIXING COMPONENTS ON AN EXTERNAL INSULATION LAYER
PROCEDE POUR LA FIXATION D'ELEMENTS SUR UNE ISOLATION EXTERIEURE

(30) Priorität: 13.11.1989 CH 4080/89
(43) Veröffentlichungstag der Anmeldung: 06.11.1991
(73) Patentinhaber: FLEPP, Mario, CH-8134 Adliswil (CH)
(72) Erfinder: FLEPP, Mario, CH-8134 Adliswil (CH)
(74) Vertreter: Schmauder, Klaus Dieter
(86) Internationale Anmeldenummer: CH9000254
(87) Internationale Veröffentlichungsnummer: WO9107553

(56) Entgegenhaltungen:
- EP-A- 0 222 284
- WO-A-82/01024
- CH-A- 674 234
- DE-A- 3 307 634
- GB-A- 2 126 619

## Beschreibung

Die Erfindung betrifft ein Verfahren zum Befestigen von Bauteilen an einer Aussenisolation gemäss Oberbegriff des Anspruches 1.

Verfahren der eingangs genannten Art sind bekannt.

Die DE-OS 33 07 634 beschreibt das Einfräsen von Nuten in eine Aussenisolation, wobei in die Nuten Montagelatten eingeklebt werden, an denen dann Verkleidungsplatten befestigt werden. Nachteilig ist es, dass das Einfräsen der Nuten sehr sorgfältig erfolgen muss, um eine gerade und gleichbleibend tiefe Nut zu erhalten, die das exakte Einbringen der Montagelatte mit genauer Ausrichtung zur Oberfläche der Aussenisolation ermöglicht. Eine nachträgliche Abgleichung der Oberfläche der Montagelatte an die Oberfläche der Aussenisolation ist nicht oder bestenfalls mit erheblichem Aufwand möglich. Ueberdies bilden die an der Oberseite der Aussenisolation liegenden Montagelatten Kältebrücken, die sich nachteilig auf die Verkleidungsplatten auswirken und dort unter bestimmten atmosphärischen Bedingungen zu Feuchtigkeitsniederschlägen führt. Letzteres hat wiederum das Ansetzen von Schmutz und/oder Farbänderungen der Verkleidungsplatten zur Folge.

In der CH-PS 674 234 wird ein analoges Verfahren beschrieben, wobei jedoch anstelle von langen Nuten begrenzte Ausnehmungen erstellt werden, die auch nicht ausgefräst, sondern mittels eines beheizten Widerstandsdrahtes gebildet werden. Ausserdem werden anstelle von Montagelatten Montageplatten hoher mechanischer Festigkeit eingeklebt. Auch dieses Verfahren weist die bereits oben geschilderten Nachteile auf, wobei noch erschwerend hinzukommt, dass das Ausschneiden der Ausnehmung mittels des beheizten Widerstandsdrahtes zu grösseren Ungenauigkeiten hinsichtlich Form, Masshaltigkeit und Oberflächengüte der Ausnehmung führt. Insbesondere entsteht durch das Schmelzschneiden eine unebene Oberflächenschicht in der Ausnehmung, die eine feste und dauerhafte Verklebung der Montageplatte zumindest wesentlich erschwert.

Die GB-A-2 126 619 beschreibt ein Verfahren zur Befestigung von Bauteilen an einer Aussenisolation, bei dem in Abständen Befestigungslatten über angeklebte Isolationsstreifen direkt an einem Bauteil, d.h. an einem Mauerwerk befestigt werden. Hierzu werden Schrauben verwendet, die durch die Befestigungsplatten verlaufen und in Dübel eingeschraubt sind, welche im Mauerwerk angeordnet sind. Zwischen den Befestigungslatten werden Isolationsplatten angeordnet, welche über Abdeckungen gehalten werden, die die Isolationsplatten und die Befestigungslatten übergreifen und mittels Klammern gehalten sind, welche in die Befestigungslatten eingeschlagen sind. Diese Befestigungsweise ist äusserst kompliziert und insbesondere nicht geeignet Gegenstände an der Isolationsschicht zu befestigen, denn sie dient im Gegenteil zur Befestigung der Isolationsschicht an einem Bauteil.

Aufgabe der Erfindung ist es, ein Verfahren der eingangs genannten Art so zu verbessern, dass die erwähnten Nachteile vermieden werden.

Die Aufgabe wird erfindungsgemäss gelöst durch die kennzeichnenden Merkmale des Anspruches 1.

Durch die kreisrunde Ausbildung der Montageunterlage ergibt sich der wesentliche Vorteil, dass die Ausnehmung in der Aussenisolation völlig unproblematisch mittels eines in jeder Bohrmaschine befestigbaren Kreisfräser von Hand und an jedem beliebigen Ort, insbesondere an der fertig montierten Aussenisolation, auf einfachste Art mit hoher Genauigkeit herstellen lässt. Die Fräsflächen gewähren auch beste Klebeigenschaften, so dass eine solche Montageunterlage an jeder beliebigen Stelle der Aussenisolation mit hoher Genauigkeit und optimaler Verklebung befestigt werden kann. Durch die Anordnung der Montageplatte im Inneren der Ausnehmung und der Isolationsschicht auf der Aussenseite ergeben sich die weiteren Vorteile, dass die Montageunterlage durch beschleifen auf einfachste Weise der Oberfläche der Aussenisolation angepasst werden kann. Die aussenliegende Isolationsschicht vermeidet Kältebrücken und stört somit die Isolationseigenschaften der Aussenisolation nicht, wodurch an einer darüberliegenden Abdeckung punktuelle Abweichung der Oberflächeneigenschaften vermieden sind.

Vorteilhafte Ausgestaltungen des Verfahrens sind in den Ansprüche 2 bis 7 beschrieben.

Die verwendete Montageplatte kann aus jedem Werkstoff bestehen, der einen sicheren Halt für Befestigungsmittel, wie beispielsweise Schrauben, bietet. So kann die Montageplatte beispielsweise aus einer Hartfaserplatte bestehen. Vorzugsweise verwendet man eine Montageplatte gemäss Anspruch 2 aus Hartkunststoff. Noch vorteilhafter ist jedoch gemäss Anspruch 3 die Verwendung einer Montageplatte aus Metall, wobei Aluminium besonders bevorzugt ist. Eine Montageplatte aus Aluminium weist nicht nur gute Festigkeitseigenschaften auf, sondern ist beispielsweise für selbstschneidende Gewindeschrauben besonders geeignet. Im übrigen ist sie korrosionsbeständig.

Auch für die Isolationsschicht ergeben sich die verschiedensten Ausgestaltungsmöglichkeiten, wobei gemäss Anspruch 4 eine Isolationsschicht aus Schaumkunststoff, insbesondere Polystyrolschaum, bevorzugt ist.

Man verwendet vorteilhafterweise eine Montageunterlage, bei der die Montageplatte und die Isolationsschicht gemäss Anspruch 5 verklebt sind, wobei ein Dispersionsklebstoff hinsichtlich Festigkeitseigenschaften und Alterungsbeständigkeit bevorzugt ist.

Die verwendete(n) Montageplatte und/oder die Isolationsschicht können/kann verschiedene Dimensionen aufweisen, wobei jedoch optimale Werte durch die Ansprüche 6 und/oder 7 gegeben sind.

Ein Ausführungsbeispiel der Erfindung wird nachfolgend anhand der Zeichnung näher beschrieben, dabei zeigen:
Figur 1 eine Montageunterlage in Seitenansicht; und
Figur 2 eine in einer Aussenisolation angeordnete Montageunterlage mit einem daran befestigten Bauteil, im Querschnitt längst der Zentrumsachse der Montageunterlage.

Die Figur 1 zeigt eine besonders vorteilhafte Montegeunterlage 1, die eine Montageplatte 2 aufweist welche aus Aluminium besteht und eine Dicke von ungefähr 2 mm aufweist. Einseitig ist diese Montageplatte mit einer Isolationsschicht 3 versehen, die beispielsweise aus Polystyrolschaum besteht und eine Dicke von ungefähr 10 mm aufweist. Die Montageunterlage ist als Kreisscheibe ausgebildet und weist einen Durchmesser von vorzugsweise 90 mm auf. Die Isolationsschicht 3 und die Montageplatte 2 sind mittels eines Klebstoffes, vorzugsweise eines Dispersionsklebers miteinander verbunden. Die Isolationsschicht 3 kann sich von der Montageplatte 2 ausgehend nach aussen leicht konisch erweitern, wodurch die Passung und Zentrierung der Montageunterlage in einer Ausnehmung verbessert werden kann.

Die Figur 2 zeigt eine in einer Aussenisolation 4, beispielsweise eines Gebäudes, angeordnete Montageunterlage 1 und einen daran befestigten Bauteil 5, der beispielsweise als Winkeleisen ausgebildet sein kann. Eine selbstschneidende Gewindeschraube 6 dient zur Befestigung des Bauteiles 5 an der Montageunterlage 1.

Die Anordnung der Montageunterlage an bzw. in der Aussenisolation 4 erfolgt auf einfache Weise wie folgt. Zunächst wird an der Aussenisolation 4 die vorgesehen Montagestelle, die durch die Achse 7 gegeben ist, markiert. Dann wird mittels eines kreisförmigen Fräsers koaxial zur vorgesehenen Montagestelle 7 in der Aussenisolation 4 eine Ausnehmung 8 angebracht, deren Tiefe und Durchmesser der Dicke und dem Durchmesser der Montageunterlage entspricht. Daraufhin wird die Montageunterlage 1 mit innenliegender Montageplatte 2 in die Ausnehmung 8 eingeklebt, wozu vorzugsweise ein Dispersionskleber verwendet wird. Die Montageunterlage befindet sich dann koaxial an der vorgesehenen Montagestelle. Durch Vorbohren durch die Montageunterlage wird die Befestigungsstelle vorbereitet, so dass dann der Bauteil 5 mittels der Schraube 6 mühelos an der Befestigungsstelle befestigt werden kann.

## Patentansprüche

1. Verfahren zum Befestigen von Bauteilen an einer Aussenisolation eines Baukörpers, wobei in der Aussenisolation eine Ausnehmung erstellt und in dieser eine mit einer Montageplatte und einer Isolationsschicht versehene Montageunterlage eingeklebt wird, an der der Bauteil mit mechanischen Mitteln befestigt wird, dadurch gekennzeichnet, dass man in der Aussenisolation eine kreisrunde Ausnehmung einfräst und in diese eine entsprechend kreisrunde Montageunterlage derart einklebt, dass die Montageplatte innen und die Isolationsschicht aussen liegen.

2. Verfahren nach Anspruch 1, dadurch gekennzeichnet, dass man eine Montageunterlage (1) verwendet, deren Montageplatte (2) aus Hartkunststoff besteht.

3. Verfahren nach Anspruch 1, dadurch gekennzeichnet, dass man eine Montageunterlage (1) verwendet, deren Montageplatte (2) aus Metall, vorzugsweise Aluminium, besteht.

4. Verfahren nach einem der Ansprüche 1 bis 3, dadurch gekennzeichnet, dass man eine Montageunterlage (1) verwendet, deren Isolationsschicht (3) aus Schaumkunststoff, vorzugsweise Polystyrolschaum, besteht.

5. Verfahren nach einem der Ansprüche 1 bis 4, dadurch gekennzeichnet, dass man eine Montageunterlage (1) verwendet, bei der die Montageplatte (2) mit der Isolationsschicht (3) verklebt ist.

6. Verfahren nach einem der Ansprüche 1 bis 5, dadurch gekennzeichnet, dass man eine Montageunterlage (1) verwendet, bei der die Montageplatte (2) eine Dicke von annähernd 2 mm und die Isolationsschicht (3) eine Dicke von annähernd 10 mm aufweisen.

7. Verfahren nach einem der Ansprüche 1 bis 6, dadurch gekennzeichnet, dass man eine Montageunterlage (1) mit einem Durchmesser von annähernd 90 mm verwendet.

## Claims

1. A process for fixing components to an external insulation layer of a structural body, Wherein a recess is made in the external insulation layer and a mounting assembly is glued into the recess, said mounting assembly being provided with a backing plate and an insulation layer glued thereto, a component being fixed to the structural body by mechanical means, characterized in milling a circular recess into the external insulation layer and gluing thereto a corresponding circular mounting assembly such that said backing plate is positioned interiorly and said insulation layer is oriented exteriorly.

2. A process according to claim 1 characterized in using a mounting assembly (1), the backing plate (2) of which consists of hard plastic.

3. A process according to claim 1 characterized in using a mounting assembly (1), the backing plate (2) of which consists of metal, preferably of aluminium.

4. A process according to one of the claims 1 to 3 characterized in using a mounting assembly (1), said insulation layer (3) of which consists of foamed plastic, preferably of polystyrene foam.

5. A process according to one of the claims 1 to 4 characterized in using a mounting assembly (1), the backing plate (2) of which is glue bonded to said insulation layer (3).

6. a process according to one of the claims 1 to 5 characterized in using a mounting assembly (1), wherein said backing plate (2) has a thickness of about 2 mm and said insulation layer (3) has a thickness of about 10 mm.

7. A process according to one of the claims 1 to 6 characterized in using a mounting assembly (1) having a diameter of about 90 mm.

## Revendications

1. Procédé pour la fixation d'éléments sur une isolation extérieure d'un élément de construction, dans lequel une cavité est réalisée dans l'isolation extérieure et un support de montage pourvu d'une plaque de montage et d'une couche d'isolation est collé dans ladite cavité, l'élément de construction étant fixé à ce support par des moyens mécaniques, caractérisé en ce que l'on fraise dans l'isolation extérieure une cavité circulaire et que l'on colle dans celle-ci un support de montage circulaire correspondant de façon à ce que la plaque de montage se trouve à l'intérieur et la couche d'isolation à l'extérieur.

2. Procédé selon la revendication 1, caractérisé en ce que l'on utilise un support de montage (1) dont la plaque de montage (2) est constituée de matière plastique dure.

3. Procédé selon la revendication 1, caractérisé en ce que l'on utilise un support de montage (1) dont la plaque de montage (2) est constituée de métal et de préférence d'aluminium.

4. Procédé selon l'une des revendications 1 à 3, caractérisé en ce que l'on utilise un support de montage (1) dont la couche d'isolation (3) est constituée de mousse de matière plastique et de préférence de mousse de polystyrène.

5. Procédé selon l'une des revendications 1 à 4, caractérisé en ce que l'on utilise un support de montage (1) dans lequel la plaque de montage (2) est collée à la couche d'isolation (3).

6. Procédé selon l'une des revendications 1 à 5, caractérisé en ce que l'on utilise un support de montage (1) dans lequel la plaque de montage (2) présente une épaisseur d'environ 2 mm et la couche d'isolation (3) une épaisseur d'environ 10 mm.

7. Procédé selon l'une des revendications 1 à 6, caractérisé en ce que l'on utilise un support de montage (1) ayant un diamètre d'environ 90 mm.
